# EUROPÄISCHE PATENTSCHRIFT

(11) **EP 1 728 036 B1**
(45) Veröffentlichungstag und Bekanntmachung des Hinweises auf die Patenterteilung: **29.02.2012**
(21) Anmeldenummer: 05729818.4
(22) Anmeldetag: 14.03.2005
(51) Int. Cl.: F25D 25/02, F25D 31/00, A47B 73/00

(54) **FLASCHENTRÄGER FÜR EIN KÄLTEGERÄT**
BOTTLE SUPPORT FOR A REFRIGERATING APPLIANCE
SUPPORT DE BOUTEILLE POUR APPAREIL FRIGORIFIQUE

(30) Priorität: 15.03.2004 DE 202004004001 U
(43) Veröffentlichungstag der Anmeldung: 06.12.2006
(73) Patentinhaber: BSH Bosch und Siemens Hausgeräte GmbH, 81739 München (DE)
(72) Erfinder: ARSLANKIRAY, Ziya, 59801 Coru/Tekirdag (TR); CELIK, Cetin Cumhuriyet mah., 59500 Cerkezköy (TR)
(86) Internationale Anmeldenummer: PCT/EP2005/051148
(87) Internationale Veröffentlichungsnummer: WO 2005/090883

(56) Entgegenhaltungen:
- EP-A- 1 030 145
- DE-A1- 19 631 372
- DE-A1- 19 751 308
- PATENT ABSTRACTS OF JAPAN Bd. 2000, Nr. 09, 13. Oktober 2000 (2000-10-13) & JP 2000 161845 A (MATSUSHITA REFRIG CO LTD), 16. Juni 2000 (2000-06-16)

## Beschreibung

Die vorliegende Erfindung betrifft einen Flaschenträger für die Liegendaufnahme von Flaschen oder anderen langzylindrischen Gegenständen in einem Kältegerät, eine Aufnahmeschale eines solchen Flaschenträgers sowie ein damit ausgestattetes Kältegerät.

Aus DE 102 33 216 A1 ist ein Kältegerät mit mehreren Flaschenträgern bekannt, bei denen jeweils in einem Trägerrahmen eine Mehrzahl von rinnenförmigen Schalen zum Aufnehmen jeweils einer Flasche gehalten ist. Diese bekannten Flaschenträger sind gut geeignet, wenn das Kältegerät ausschließlich oder wenigstens großen Teils zur Lagerung von Flaschen genutzt werden soll, z. B. in einem Gastronomiebetrieb. Bei einem in einem privaten Haushalt genutzten Kältegerät ist die Zahl von liegend zu lagernden Flaschen meist kleiner als die Zahl der Flaschen, die auf dem bekannten Flaschenträger untergebracht werden kann. Die Verwendung des aus der erwähnten Schrift bekannten Flaschenträgers in einem solchen Kältegerät führt daher in den meisten Fällen zu einer ineffizienten Raumnutzung.

EP-A-1030145 offenbart einen Flaschenträger gemäß dem Oberbegriff aus Anspruch 1.

Aufgabe der Erfindung ist, einen Flaschenträger für ein Kältegerät anzugeben, der eine flexible Nutzung des Innenraums des Kältegeräts gestattet, indem er leicht an die Zahl von zu lagernden Flaschen anpassbar ist.

Die Aufgabe wird durch einen Flaschenträger gemäß Anspruch 1 gelöst. Bei Nichtgebrauch kann eine solche Aufnahmeschale aus dem Kältegerät entfernt und anderweitig aufbewahrt werden, und das dadurch frei werdende Volumen im Kältegerät steht für anderweitige Nutzung zur Verfügung.

Gemäß der Erfindung weist die Aufnahmeschale an sich gegenüberliegenden Rändern zueinander komplementäre Kopplungsmittel auf. Diese Kopplungsmittel erlauben es, zwei oder mehr an dem Trägerrahmen gehaltene Aufnahmeschalen zu koppeln, so dass diese als eine Einheit gehandhabt werden können.

Besonders bevorzugt ist, dass der Trägerrahmen eine Platte umgibt, auf der die Aufnahmeschale abgestützt ist. Dadurch ist zum einen möglich, die Steckverbindungsmittel, die die Aufnahmeschale am Trägerrahmen halten, dünnerwandig und damit preiswerter auszuführen, als wenn diese das gesamte Gewicht der Schale und einer darauf gelagerten Flasche zu tragen haben. Außerdem steht die Oberfläche der Platte, nachdem die Schale entfernt worden ist, unmittelbar zur Verfügung, um darauf zu kühlende Gegenstände zu deponieren.

Vorzugsweise ist die Längsrinne an wenigstens einem Rand der Schale offen, so dass darin auch eine Flasche eingelegt werden kann, die länger als die Schale bzw. ihre Rinne ist.

Vorzugsweise weist die Aufnahmeschale benachbart zu einem ihrer Ränder einen Schlitz auf, und die Verrastung zwischen der Aufnahmeschale und dem Trägerrahmen ist durch Eingriff einer aufrechten Rippe des Trägerrahmens in den - vorzugsweise zu dem einen Rand parallelen - Schlitz hergestellt.

Zweckmäßig ist auch, wenn die Aufnahmeschale entlang der Rippe verschiebbar ist, so dass beiderseits der Schale je nach Bedarf mehr oder weniger Platz für anderes Kühlgut durch Verschieben der Schale geschaffen werden kann.

Diese Kopplungsmittel können insbesondere in Form einer nach oben oder nach unten offenen Nut an jeweils einem ersten der gegenüberliegenden Ränder und einer umgekehrt, nach unten bzw. nach oben, gerichteten Rippe an dem zweiten dieser Ränder zum Eingreifen in eine Nut einer jeweils anderen Aufnahmeschale realisiert sein.

Um eine ungewollte Entkopplung mehrerer Aufnahmeschalen zu verhindern, ist es ferner zweckmäßig, dass die Rippe an ihrer von der Schale abgewandten Seite einen Widerhaken trägt, und dass die Nut an ihrer der Schale zugewandten Seite eine ausgesparte Seitenwand aufweist, in die der Widerhaken einer benachbarten Schale eingreifen kann.

Vorzugsweise umfasst der Flaschenträger eine Schale mit einer einzigen Rinne und eine Schale mit zwei Rinnen. Dies gibt einem Benutzer die Möglichkeit, je nach Bedarf eine einzige Flasche in der Aufnahmeschale mit der einzigen Rippe unterzubringen und die Schale mit den zwei Rippen außerhalb des Kältegeräts aufzubewahren, oder die Schale mit den zwei Rippen zur Unterbringung von zwei Flaschen zu nutzen und die Schale mit der einer Rippe außerhalb aufzubewahren, oder drei Flaschen in beiden Schalen zusammen unterzubringen.

Der Trägerrahmen des Flaschenträgers kann, insbesondere wenn er, wie oben erwähnt, eine Platte umgibt, als ein "normaler" Fachboden des Kältegeräts dienen. Dann ist es zweckmäßig, dass von solchen Fachböden in dem Kältegerät mehrere vorhanden sind, so dass im Bedarfsfall jeder beliebige von ihnen oder auch mehrere durch Verrasten einer Aufnahmeschale daran als Flaschenträger nutzbar gemacht werden können.

Weitere Vorteile der Erfindung ergeben sich aus der nachfolgenden Beschreibung von Ausführungsbeispielen mit Bezug auf die beigefügten Figuren. Es zeigen:

Fig. 1 eine perspektivische Ansicht eines erfindungsgemäßen Flaschenträgers;

Fig. 2 eine perspektivische Ansicht der Aufnahmeschale des Flaschenträgers gemäß einer weiterentwickelten Ausgestaltung;

Fig. 3 einen Schnitt durch die Aufnahmeschale der Fig. 2;

Figs. 4 und 5 jeweils ein vergrößertes Detail aus Fig. 3;

Fig. 6 eine zweite Ausgestaltung einer Aufnahmeschale; und

Fig. 7 eine perspektivische Ansicht eines abgewandelten Flaschenträgers.

Der in Fig. 1 gezeigte Flaschenträger ist aufgebaut aus einer zylindersegmentförmigen Aufnahmeschale 1 aus Kunststoff, einer rechteckigen Scheibe 2 aus Sicherheitsglas und einem Trägerrahmen 3, dessen vier Stege 4 bis 7 mit U-förmigem Querschnitt die Kanten der Scheibe 2 einfassen.

An der Oberseite des Stegs 4, der die hintere Kante des Trägerrahmens 3 bildet, ist eine vertikale Rippe 8 einteilig geformt. Die Rippe 8 greift in einen Schlitz 9 der Aufnahmeschale 1 ein, der nahe an deren hinterer Kante und parallel zu dieser gebildet ist. Die Aufnahmeschale 1 ist dadurch in Vorwärts-Rückwärtsrichtung unbeweglich, aber in seitlicher Richtung des Trägerrahmens 3 verschiebbar gehalten.

An den Enden des Steges 4 ist die Rippe 8 durch Flügel 12 verlängert, die sich jeweils rechtwinklig zur Rippe 8 auf den seitlichen Stegen 5, 7 erstrecken und die Bewegungsfreiheit der Aufnahmeschale 1 entlang der Rippe 8 einschränken.

Die durch den Schlitz 9 in die Schale 1 eingreifende Rippe 8 bildet eine Rückwand einer Aufnahmerinne 21 der Schale 1, in die eine (nicht dargestellte) Flasche liegend eingelegt werden kann.

Der die Rinne 21 bildende Teil der Aufnahmeschale 1 ist auf der Scheibe 2 abgestützt, so dass, wenn die Aufnahmeschale 1 durch eine Flasche belastet ist, dennoch keine nennenswerten Drehmomente zwischen Rippe 8 und Schlitz 9 übertragen werden. Die Funktion der Aufnahmeschale 1 beschränkt sich im Wesentlichen darauf, die Flasche gegen seitliches Wegrollen zu sichern.

Die Scheibe 2 bzw. der vordere Steg 6 unterstützen auch einen Teil einer Flasche, der über den vorderen Rand der Aufnahmeschale 1 übersteht. Die Flasche kann daher ohne Weiteres so weit über den Rand der Schale 1 überstehen, dass ihr Schwerpunkt nicht mehr von der Aufnahmeschale 1 unterstützt ist, ohne dass dadurch ihre Lage instabil wird. Die Tiefe der Aufnahmeschale 1 kann daher durchaus noch kleiner sein als, wie in Fig. 1 dargestellt, etwa die Hälfte der Tiefe des Trägerrahmens 3.

Die seitlichen Stege 5, 7 des Trägerrahmens 3 weisen jeweils in ihrem vorderen Bereich eine seitlich ausgreifende horizontale Rippe 10 und in ihrem rückwärtigen Bereich einen Zapfen 11 auf, die vorgesehen sind, um in an sich bekannter Weise auf einem Vorsprung einer Seitenwand des Innenraums eines Kältegeräts (nicht dargestellt) aufzuliegen. Dabei ist der Zapfen 11 etwas tiefer als die Rippe 10 angeordnet, um durch Eingriff mit einer vertieften Stelle des Vorsprungs eine Verrastung des Trägerrahmens 3 in dem Innenraum zu ermöglichen.

Eine weiterentwickelte Ausgestaltung der Aufnahmeschale aus Fig. 1 wird anhand der Figs. 2 bis 5 erläutert. Die Aufnahmeschale 1' weist an ihren zwei Längskanten horizontale Wandabschnitte 13 auf. An einer äußeren Kante eines dieser Randabschnitte 13 ist eine vertikale, nach oben offene Nut 14 geformt, die sich über einen Großteil der Länge der Aufnahmeschale 1' erstreckt. Eine der Schale 1' zugewandte Seitenwand der Nut 14 weist jeweils in der Nähe der Längsenden der Nut Aussparungen 15 auf.

Wie Fig. 3 zeigt, trägt der gegenüberliegende Randabschnitt 13 an seiner äußeren Kante jeweils in Höhe der Aussparungen 15 eine vertikal nach unten orientierte Rippe 16, deren Ausdehnung in Längsrichtung der Schale 1 nicht größer ist als die der Aussparungen 15. Die Wandstärke der Rippe 16 entspricht der Breite der Nut 14. An ihrer Außenseite trägt jede Rippe 16 einen Widerhaken 17, der es zum Einführen der Rippen 16 in die Nut 14 einer anderen, identisch ausgebildeten Aufnahmeschale erforderlich macht, die Rippen 16 nicht vertikal, sondern schräg in deren Nut 14 einzuführen. Sobald die Widerhaken 17 in die Aussparungen 15 eingreifen, können die zwei Schalen gegeneinander verschwenkt werden, bis die Innenseite 18 der Rippe 16 mit der Außenwand 19 der Nut 14 in Berührung kommt (siehe Figs. 4, 5). In dieser Orientierung liegt der Widerhaken 17 am oberen Rand der Aussparung 15 unmittelbar an der Unterseite des Randabschnitts 13 an, so dass die zwei Schalen nicht vertikal gegeneinander bewegt werden können. Zwei Schalen, die in diese Weise aneinander verhakt mit der Rippe 8 in Eingriff sind, können sich nicht von einander lösen, sofern man sie nicht von der Rippe 8 abhebt.

Um die Aufnahmeschale 1' kippsicher zu machen, sind an ihrer Unterseite zwei Rippen oder Füße 20 gebildet, die sich auf der Scheibe 2 abstützen.

Durch Aneinanderkoppeln mehrerer Aufnahmeschalen 1' mit Hilfe der Nut 14 und der Rippen 16 kann ein zusammenhängender Verbund von Schalen geschaffen werden, dessen Breite im Prinzip nur durch die Breite des Trägerrahmens 3 bzw. des Innenraums eines Kältegeräts, in dem der Flaschenträger verwendet wird, begrenzt ist. So kann die Zahl der Aufnahmeplätze für liegende Flaschen durch Hinzufügen oder Entfernen von Aufnahmeschalen 1' ständig dem tatsächlichen Bedarf angepasst werden, und Platz auf der Scheibe 2, der nicht für eine Aufnahmeschale 1 benötigt wird, steht für andere Arten von Kühlgütern zur Verfügung.

Ein zweiter Typ von Aufnahmeschale 1" ist in Fig. 6 in einem Schnitt analog dem der Fig. 3 gezeigt. Die einteilig aus Kunststoff geformte Aufnahmeschale 1" weist zwei Rinnen 21 auf, von denen jede jeweils eine Flasche aufnehmen kann. Die seitlichen Kanten der Aufnahmeschale 1" weisen Randabschnitte 13 wie oben beschrieben, jeweils mit einer Nut 14 bzw. mit Rippen 16 auf, die in eine entsprechende Nut einer weiteren Aufnahmeschale eingeklinkt werden können. Ein erfindungsgemäßes Kältegerät wird vorzugsweise mit jeweils wenigstens einer Auf nahmeschale 1' vom in Fig. 3 gezeigten Typ und wenigstens einer Aufnahmeschale 1" vom Typ der Fig. 6 bereitgestellt. So kann ein Benutzer durch alleinige Verwendung der Aufnahmeschale 1' oder durch alleinige Verwendung der Aufnahmeschale 1" oder durch gekoppelte Verwendung beider Aufnahmeschalen 1, 1" eine, zwei oder drei Flaschen auf dem Flaschenträger sicher unterbringen.

Der Rahmen 3 mit der von ihm eingefassten Platte 2 ist, wenn keine Aufnahmeschale aufgesteckt ist, in allgemein üblicher Weise als Kühlgutträger brauchbar, auf dem beliebige zu kühlende Gegenstände abgestellt werden können. Es ist daher zweckmäßig, in einem Kältegerät, das mit einem Flaschenträger der oben beschriebenen Art ausgestattet ist, sämtliche Kühlgutträger in der in Fig. 1 gezeigten Weise, mit einer vom hinteren Steg 4 abstehenden Rippe 8, auszubilden. Dies hat für den Benutzer den Vorteil, dass er eine Aufnahmeschale auf jedem beliebigen Kühlgutträger aufstecken kann, und für den Hersteller ergibt sich durch diese Vereinheitlichung eine Verringerung der Teilezahl und damit eine Rationalisierung.

Eine abgewandelte Ausgestaltung eines Flaschenträgers ist in Fig. 7 gezeigt. Der Rahmen 3' dieses Flaschenträgers ist auf die seitlichen Stege 5, 7 und den hinteren Steg 4 reduziert; ein vorderer Steg und eine von den Stegen eingefasste Platte fehlen. Die vom hinteren Steg 4' nach oben abstehende Rippe 8' ist stärker und höher als im Fall der Fig. 1. Auch die Höhe der Aufnahmeschale 1"' ist hier deutlich größer als im Falle der Fig. 1. Die Aufnahmeschale 1"' kann genauso wie die Aufnahmeschale 1 in ihrem hinteren Bereich einen Schlitz aufweisen, in den die Rippe 8' eingreift, wenn die Schale darauf aufgesteckt ist. Es können auch lediglich zwei Haken 22 vorgesehen sein, die ausgehend von einer Längskante der Schale 1"' die Rippe 8 hintergreifen.

Die vergrößerte Höhe der Schale 1"' verringert die Zugkraft, die in Höhe der Haken 21 zwischen der Aufnahmeschale und der Rippe 8' wirkt, wenn eine Flasche in der Schale aufgenommen ist. Daher kann bei dieser Ausgestaltung die Scheibe 2 entfallen, und Kühlgut, das auf einem Kühlgutträger des Kältegeräts unterhalb des Rahmens 3' abgestellt ist, kann nach oben zwischen die Stege 5, 7 des Rahmens eingreifen.

## Patentansprüche

1. Flaschenträger mit einem Trägerrahmen (3) und wenigstens einer mit wenigstens einer Längsrinne (21) zum Aufnehmen einer Flasche versehenen Aufnahmeschale (1, 1', 1", 1 "'), wobei die Aufnahmeschale (1, 1', 1", 1 "') am Trägerrahmen lösbar (3) aufgesteckt ist, **dadurch gekennzeichnet, dass** die Schale (1', 1") an sich gegenüberliegenden Rändern (13) zueinander komplementäre Kopplungsmittel (14, 16) aufweist.

2. Flaschenträger nach Anspruch 1, **dadurch gekennzeichnet, dass** die Längsrinne (21) an wenigstens einem Rand der Schale (1, 1', 1", 1 "') offen ist.

3. Flaschenträger nach Anspruch 1 oder 2, **dadurch gekennzeichnet, dass** der Trägerrahmen (3) eine Platte (2) umgibt, auf der die Schale (1, 1', 1", 1"') abgestützt ist.

4. Flaschenträger nach einem der vorhergehenden Ansprüche, **dadurch gekennzeichnet, dass** die Schale (1, 1', 1", 1"') an einem ihrer Ränder einen Schlitz (9) aufweist und dass die Steckverbindung durch Eingriff einer aufrechten Rippe (8) des Rahmens (3) in den Schlitz (9) hergestellt ist.

5. Flaschenträger nach Anspruch 4, **dadurch gekennzeichnet, dass** die Schale (1, 1', 1", 1"') entlang der Rippe (8) verschiebbar ist.

6. Flaschenträger nach einem der vorhergehenden Ansprüche, **dadurch gekennzeichnet, dass** die Kopplungsmittel an einem ersten der gegenüberliegenden Ränder eine nach oben oder nach unten offene Nut (14) und am zweiten dieser Ränder eine nach unten bzw. nach oben gerichtete Rippe (16) aufweist.

7. Flaschenträger nach Anspruch 6, **dadurch gekennzeichnet, dass** die Rippe (16) an ihrer von der Schale (1) abgewandten Seite einen Widerhaken (17) trägt und die Nut (14) an ihrer der Schale (1) zugewandten Seite eine ausgesparte Seitenwand (15) aufweist.

8. Flaschenträger nach einem der vorhergehenden Ansprüche, **dadurch gekennzeichnet, dass** er eine Schale (1') mit einer einzigen Rinne (21) und eine Schale (1") mit zwei Rinnen (21) umfasst.

9. Kältegerät, **dadurch gekennzeichnet, dass** in einem Innenraum des Kältegeräts mehrere identische Fachböden angeordnet sind, von denen wenigstens einer den Trägerrahmen (3) wenigstens eines Flaschenträgers nach einem der vorhergehenden Ansprüche bildet.

10. Trägerschale (1, 1', 1", 1"') für einen Flaschenträger nach einem der vorhergehenden Ansprüche.

## Claims

1. Bottle carrier comprising a carrier frame (3) and at least one receiving cup (1, 1', 1 ", 1"') provided with at least one longitudinal flute (21) for receiving a bottle, wherein the receiving cup (1, 1', 1", 1"') is detachably plugged (3) onto the carrier frame, **characterised in that** the cup (1', 1 ") has mutually complementary coupling means (14, 16) at opposite edges (13).

2. Bottle carrier according to claim 1, **characterised in that** the longitudinal flute (21) is open at at least one edge of the cup (1, 1', 1", 1"').

3. Bottle carrier according to claim 1 or 2, **characterised in that** the carrier frame (3) surrounds a plate (2) on which the cup (1, 1', 1", 1"') is supported.

4. Bottle carrier according to any one of the preceding claims, **characterised in that** the cup (1, 1', 1", 1"') has a slot (9) at one of its edges and that the plug connection is produced by engagement of an upright rib (8) of the frame (3) in the slot (9).

5. Bottle carrier according to claim 4, **characterised in that** the cup (1, 1', 1", 1"') is displaceable along the rib (8).

6. Bottle carrier according to any one of the preceding claims, **characterised in that** the coupling means has an upwardly or downwardly open groove (14) at a first one of the opposite edges and a downwardly or upwardly directed rib (16) at the second one of these edges.

7. Bottle carrier according to claim 6, **characterised in that** the rib (16) carries a barb (17) at its side remote from the cup (1) and the groove (14) has a cut-out side wall (15) at its side facing the cup (1).

8. Bottle carrier according to any one of the preceding claims, **characterised in that** it comprises a cup (1') with a single flute (21) and a cup (1") with two flutes (21).

9. Refrigerating appliance, **characterised in that** arranged in an interior space of the refrigerating appliance are several identical compartment bases, of which at least one forms the carrier frame (3) of at least one bottle carrier according to any one of the preceding claims.

10. Support cup (1, 1', 1", 1"') for a bottle carrier according to any one of the preceding claims.

## Revendications

1. Support de bouteille comprenant un cadre support (3) et au moins une coque de logement (1, 1', 1", 1"') dotée d'au moins une goulotte longitudinale (21) pour le logement d'une bouteille, la coque de logement (1, 1', 1", 1"') étant emboîtée de façon amovible (3) sur le cadre porteur, **caractérisé en ce que** la coque (1, 1 ") présente des moyens d'accouplement (14, 16) complémentaires l'un par rapport à l'autre sur des bords (13) qui se font face.

2. Support de bouteille selon la revendication 1, **caractérisé en ce que** la goulotte longitudinale (21) est ouverte sur au moins un bord de la coque (1, 1', 1", 1 "').

3. Support de bouteille selon la revendication 1 ou 2, **caractérisé en ce que** le cadre porteur (3) entoure une plaque (2) sur laquelle la coque (1, 1', 1", 1'") est soutenue.

4. Support de bouteille selon l'une des revendications précédentes, **caractérisé en ce que** la coque (1, 1', 1 ", 1"') présente une fente (9) sur l'un des ses bords et **en ce que** la liaison d'emboîtement est établie par engagement d'une nervure (8) verticale du cadre (3) dans la fente (9).

5. Support de bouteille selon la revendication 4, **caractérisé en ce que** la coque (1, 1', 1 ", 1"') peut glisser le long de la nervure (8).

6. Support de bouteille selon l'une des revendications précédentes, **caractérisé en ce que** les moyens d'accouplement présentent sur un premier des bords se faisant face une rainure (14) ouverte vers le haut ou vers le bas et sur le second de ces bords une nervure (16) et dirigée vers le bas ou vers le haut.

7. Support de bouteille selon la revendication 6, **caractérisé en ce que** la nervure (16) porte un crochet (17) sur son côté opposé à la coque (1) et la rainure (14) présente une paroi latérale (15) évidée sur son côté tourné vers la coque (1).

8. Support de bouteille selon l'une des revendications précédentes, **caractérisé en ce qu'**il comprend une coque (1') avec une unique goulotte (21) et une coque (1 ") avec deux goulottes (21).

9. Appareil frigorifique, **caractérisé en ce que** plusieurs fonds de compartiment identiques sont disposés dans un espace intérieur de l'appareil frigorifique, compartiments dont au moins l'un forme le cadre porteur (3) d'au moins un support de bouteille selon l'une des revendications précédentes.

10. Coque porteuse (1, 1', 1", 1"') pour un support de bouteille selon l'une des revendications précédentes.
